# EUROPÄISCHE PATENTANMELDUNG

(11) **EP 4 180 660 A1**
(43) Veröffentlichungstag der Anmeldung: **17.05.2023**
(21) Anmeldenummer: 22204976.9
(22) Anmeldetag: 02.11.2022
(51) Int. Cl.: F04B 1/295, F04B 1/324, F04B 7/00, F04B 9/117, F04B 15/02, F04B 17/05, F04B 17/06, F04B 49/06, F04B 49/20

(54) **SYSTEM UND VERFAHREN ZUM BETREIBEN EINES SYSTEMS**

(30) Priorität: 15.11.2021 DE 102021212815
(71) Anmelder: Putzmeister Engineering GmbH, 72631 Aichtal (DE)
(72) Erfinder: Canbaz, Cihan, 70771 Leinfelden-Echterdingen (DE); Freitag, Uli, 72116 Mössingen (DE); Göggelmann, Gernot, 72622 Nürtingen (DE); Pronko, Alexander, 72622 Nürtingen (DE)
(74) Vertreter: Patentanwälte Ruff, Wilhelm, Beier, Dauster & Partner mbB

(57) **Zusammenfassung**

Die Erfindung bezieht sich auf ein System (1) aufweisend:
- ein Bau- und/oder Dickstoffbewegungssystem (2), wobei das Bau- und/oder Dickstoffbewegungssystem (2) zur Bewegung von Bau- und/oder Dickstoff (BDS) ausgebildet ist,
- ein Verbrennungsmotorantriebssystem (3), wobei das Verbrennungsmotorantriebssystem (3) zum Antrieb des Bau- und/oder Dickstoffbewegungssystems (2) ausgebildet ist und eine mechanische Drehzahlsteuerung (4) aufweist, und
- ein Aktorsystem (5), wobei das Aktorsystem (5) zur mechanischen Bewegung der Drehzahlsteuerung (4) ausgebildet ist.

## Beschreibung

### ANWENDUNGSGEBIET UND STAND DER TECHNIK

Die Erfindung bezieht sich auf ein System aufweisend ein Bau- und/oder Dickstoffbewegungssystem und ein Verfahren zum Betreiben eines solchen Systems.

### AUFGABE UND LÖSUNG

Der Erfindung liegt als Aufgabe die Bereitstellung eines Systems aufweisend ein Bau- und/oder Dickstoffbewegungssystem und eines Verfahrens zum Betreiben eines solchen Systems zugrunde, die jeweils verbesserte Eigenschaften aufweisen.

Die Erfindung löst diese Aufgabe durch die Bereitstellung eines Systems mit den Merkmalen des Anspruchs 1 und eines Verfahrens mit den Merkmalen des Anspruchs 15. Vorteilhafte Weiterbildungen und/oder Ausgestaltungen der Erfindung sind in den abhängigen Ansprüchen beschrieben.

Das erfindungsgemäße System weist ein Bau- und/oder Dickstoffbewegungssystem, ein Verbrennungsmotorantriebssystem und ein Aktorsystem auf. Das Bau- und/oder Dickstoffbewegungssystem ist zur, insbesondere unmittelbaren, Bewegung von Bau- und/oder Dickstoff ausgebildet. Das Verbrennungsmotorantriebssystem ist zum, insbesondere mittelbaren, Antrieb des Bau- und/oder Dickstoffbewegungssystems ausgebildet. Des Weiteren weist das Verbrennungsmotorantriebssystem eine, insbesondere nur bzw. rein, mechanische Drehzahlsteuerung auf. Das Aktorsystem ist zur, insbesondere mittelbaren, mechanischen Bewegung der Drehzahlsteuerung ausgebildet.

Dies, insbesondere das Verbrennungsmotorantriebssystem aufweisend die mechanische Drehzahlsteuerung, ermöglicht einen robusten und/oder, insbesondere somit, zuverlässigen Antrieb unter den üblicherweise rauen Bedingen der Bewegung von Bau- und/oder Dickstoff. Zusätzlich oder alternativ ermöglicht dies, insbesondere das Aktorsystem, eine, insbesondere mittelbare, elektrische Steuerung einer Drehzahl, insbesondere eines Werts der Drehzahl, des Verbrennungsmotorantriebssystems. Somit ermöglicht dies einen optimalen, insbesondere automatisiert effizienten und/oder, insbesondere somit, kraftstoffsparenden, Betrieb des Verbrennungsmotorantriebssystems.

Insbesondere kann für den Begriff "aufweist" der Begriff "umfasst" und/oder "hat" synonym verwendet werden. Zusätzlich oder alternativ kann für den Begriff "ausgebildet" der Begriff "konfiguriert" synonym verwendet werden. Weiter zusätzlich oder alternativ kann für den Begriff "unmittelbar" der Begriff "direkt" synonym verwendet werden. Weiter zusätzlich oder alternativ kann für den Begriff "mittelbar" der Begriff "indirekt" synonym verwendet werden.

Das Bau- und/oder Dickstoffbewegungssystem kann ein Bau- und/oder Dickstoffförderungssystem, insbesondere ein Bau- und/oder Dickstoffpumpensystem, aufweisen, insbesondere sein. Zusätzlich oder alternativ kann die Bewegung eine Förderung aufweisen, insbesondere sein.

Die Bewegung, der Antrieb und/oder die Bewegung können/kann automatisch sein.

Baustoff kann Mörtel, Zement, Estrich, Beton, Putz und/oder bauliches Schüttgut, wie z.B. Sand, Riesel und/oder Kies, aufweisen, insbesondere sein. Zusätzlich oder alternativ kann Dickstoff Schlamm aufweisen, insbesondere sein.

Das Verbrennungsmotorantriebssystem kann, insbesondere nur, einen, insbesondere einzigen, Verbrennungsmotor, insbesondere Verbrennungsantriebsmotor und/oder Hubkolbenmotor, aufweisen, insbesondere mit innerer Verbrennung. Zusätzlich oder alternativ kann die Drehzahl eine Drehzahl des Verbrennungsmotors sein. Weiter zusätzlich oder alternativ kann die Drehzahlsteuerung eine Motordrehzahlsteuerung sein. Weiter zusätzlich oder alternativ kann für den Begriff "Steuerung" der Begriff "Kontrolle" und/oder "Verstellung" synonym verwendet werden. Weiter zusätzlich oder alternativ braucht oder kann nicht das Verbrennungsmotorantriebssystem eine, insbesondere unmittelbar, elektrische Drehzahlsteuerung aufweisen.

Das Aktorsystem kann von der mechanischen Drehzahlsteuerung, insbesondere dem Verbrennungsmotorantriebssystem, verschieden sein. Zusätzlich oder alternativ kann das Aktorsystem elektrisch, insbesondere elektronisch, steuer- bzw. kontrollierbar sein. Weiter zusätzlich oder alternativ kann für den Begriff "Bewegung" der Begriff "Verstellung" synonym verwendet werden.

Das System kann fahrbar, insbesondere ein Auto-System bzw. eine Auto-Bau- und/oder Dickstoffpumpe, sein. Zusätzlich oder alternativ kann das System ein Bagger, ein Kran und/oder ein Förderband sein.

In einer Weiterbildung der Erfindung weist das Verbrennungsmotorantriebssystem einen Dieselmotor, einen Ottomotor und/oder einen Gasmotor auf. Für einen solchen Motor ist die elektrische Steuerung der Drehzahl besonders vorteilhaft. Insbesondere kann für den Begriff "Dieselmotor" der Begriff "Selbstzündermotor" synonym verwendet werden. Zusätzlich oder alternativ kann für den Begriff "Ottomotor" der Begriff "Fremdzündermotor" synonym verwendet werden.

In einer Weiterbildung der Erfindung ist die Drehzahlsteuerung für eine, insbesondere nur bzw. rein, mechanische Steuerung einer Kraftstoff-Zufuhrmenge, insbesondere eines Werts der Kraftstoff-Zufuhrmenge, insbesondere einer Kraftstoff-Einspritzmenge, insbesondere eines Werts der Kraftstoff-Einspritzmenge, ausgebildet. Zusätzlich oder alternativ weist die Drehzahlsteuerung eine, insbesondere nur bzw. rein, mechanisch steuer- bzw. verstellbare Einspritzpumpe, insbesondere eine Reiheneinspritzpumpe, und/oder ein, insbesondere nur bzw. rein, mechanisch steuer- bzw. verstellbares Drosselorgan bzw. -element, insbesondere eine Drosselklappe, auf. Dies ermöglicht eine Steuerung bzw. Verstellung eines, insbesondere abgegebenen bzw. erzeugten, Drehmoments und/oder einer, insbesondere abgegebenen bzw. erzeugten, Leistung des Verbrennungsmotorantriebssystems, insbesondere des Verbrennungsmotors, und somit der Drehzahl. Insbesondere kann einem Brennraum bzw. einer Brennkammer des Verbrennungsmotorantriebssystems, insbesondere des Verbrennungsmotors, die Kraftstoff-Zufuhrmenge zuzuführen, insbesondere die Kraftstoff-Einspritzmenge einzuspritzen, sein. Zusätzlich oder alternativ kann die Kraftstoff-Einspritzmenge dem Dieselmotor einzuspritzen sein. Weiter zusätzlich oder alternativ kann die Einspritzpumpe für den Dieselmotor sein. Weiter zusätzlich oder alternativ kann das Drosselorgan für den Ottomotor sein. Weiter zusätzlich oder alternativ braucht oder kann nicht die Drehzahlsteuerung für eine, insbesondere unmittelbar, elektrische Steuerung einer Kraftstoff-Zufuhrmenge, insbesondere einer Kraftstoff-Einspritzmenge, ausgebildet sein. Weiter zusätzlich oder alternativ braucht oder kann nicht die Drehzahlsteuerung ein, insbesondere unmittelbar, elektrisch steuerbares Einspritzventil aufweisen. Weiter zusätzlich oder alternativ kann für den Begriffbestandteil "menge" der Begriffbestandteil "volumenstrom" synonym verwendet werden. Im Übrigen wird auf die Fachliteratur verwiesen.

In einer Weiterbildung der Erfindung weist das System mindestens eine Bewegungsübertragungsmechanik, insbesondere mindestens eine Hebelmechanik, insbesondere einen Umlenkhebel, ein Gestänge und/oder einen Bowden- bzw. Seilzug, auf. Das Aktorsystem ist mittels der Bewegungsübertragungsmechanik mit der Drehzahlsteuerung, insbesondere unmittelbar, bewegungsverbunden bzw. -gekoppelt. Dies ermöglicht Freiheiten bei der Anordnung des Aktorsystems. Insbesondere kann für den Begriffbestandteil "mechanik" der Begriffbestandteil "mechanismus" synonym verwendet werden.

In einer Weiterbildung der Erfindung weist das Aktorsystem einen Linearaktor mit einem Bewegungsweg von minimal 1 cm (Zentimeter), insbesondere minimal 2 cm, insbesondere minimal 5 cm, insbesondere minimal 10 cm, und/oder einen rotatorischen Aktor, insbesondere mit einem Bewegungswinkel, insbesondere Bewegungswinkelbereich, von minimal 22,5 ° (Grad), insbesondere minimal 45 °, insbesondere minimal 90 °, auf. Dies ermöglicht eine ausreichende und/oder passende Bewegung. Insbesondere kann für den Begriff "Linearaktor" der Begriff "translatorischer Aktor" synonym verwendet werden. Zusätzlich oder alternativ kann für den Begriff "Bewegungsweg" der Begriff "Stellhub" synonym verwendet werden. Weiter zusätzlich oder alternativ kann der Bewegungsweg maximal 100 cm, insbesondere maximal 50 cm, insbesondere maximal 20 cm, sein. Weiter zusätzlich oder alternativ kann der Bewegungswinkel maximal 180 °, insbesondere maximal 135 °, sein.

Insbesondere braucht oder kann nicht das Aktorsystem einen Piezoaktor aufweisen.

In einer Weiterbildung der Erfindung weist das Aktorsystem einen Elektromotor, insbesondere einen Elektrozylinder, und/oder einen Hydraulik- und/oder Pneumatik-Aktor, insbesondere einen elektrohydraulischen- und/oder pneumatischen Aktor, auf. Dies ermöglicht eine ausreichende und/oder passende Bewegung. Insbesondere kann für den Begriff "Elektrozylinder" der Begriff "Elektrohubzylinder" synonym verwendet werden. Zusätzlich oder alternativ kann der elektrohydraulische- und/oder pneumatische Aktor ein elektrisch, insbesondere elektronisch, steuer- bzw. kontrollierbares Hydraulik- und/oder Pneumatik-Ventil aufweisen. Weiter zusätzlich oder alternativ können/kann der Linearaktor und/oder der rotatorische Aktor den Elektromotor, insbesondere den Elektrozylinder, und/oder den Hydraulik- und/oder Pneumatik-Aktor, insbesondere den elektrohydraulischen- und/oder pneumatischen Aktor, aufweisen, insbesondere sein. Im Übrigen wird auf die Fachliteratur verwiesen.

In einer Weiterbildung der Erfindung weist das System eine Steuerungseinrichtung, insbesondere eine Motorsteuerungseinrichtung, auf. Die Steuerungseinrichtung ist zur, insbesondere unmittelbaren, Steuerung des Aktorsystems, insbesondere zur mechanischen Bewegung der Drehzahlsteuerung, ausgebildet. Dies ermöglicht die, insbesondere mittelbare, elektrische Steuerung der Drehzahl. Insbesondere kann die Steuerungseinrichtung elektrisch, insbesondere elektronisch, sein. Zusätzlich oder alternativ kann für den Begriffbestandteil "einrichtung" der Begriffbestandteil "gerät" synonym verwendet werden. Weiter zusätzlich oder alternativ kann die Steuerungseinrichtung einen, insbesondere digitalen, Mikroprozessor und/oder Mikrocontroller und/oder Speicher aufweisen, insbesondere sein. Weiter zusätzlich oder alternativ kann die Steuerung automatisch und/oder elektrisch sein.

In einer Ausgestaltung der Erfindung weist das System einen Drehzahlsensor, insbesondere einen Inkrementalgeber, auf. Der Drehzahlsensor ist zur, insbesondere unmittelbaren, Erfassung einer Drehzahlgröße, insbesondere eines Werts der Drehzahlgröße, des Verbrennungsmotorantriebssystems ausgebildet. Die Steuerungseinrichtung ist zur Steuerung des Aktorsystems in Abhängigkeit der erfassten Drehzahlgröße ausgebildet. Dies ermöglicht eine, insbesondere mittelbare, elektrische Regelung der Drehzahl. Insbesondere kann der Drehzahlsensor elektrisch sein. Zusätzlich oder alternativ kann für den Begriff "Inkrementalgeber" der Begriff "Inkrementaldrehgeber" synonym verwendet werden. Weiter zusätzlich oder alternativ kann die Erfassung automatisch sein. Weiter zusätzlich oder alternativ kann die Drehzahlgröße charakteristisch für die Drehzahl sein, insbesondere die Drehzahl sein. Weiter zusätzlich oder alternativ braucht oder kann nicht der Drehzahlsensor zum, insbesondere unmittelbaren, Abgriff der Drehzahlgröße an einer Kurbelwelle und/oder einer Nockenwelle des Verbrennungsmotorantriebssystems ausgebildet sein.

In einer Ausgestaltung der Erfindung weist das Verbrennungsmotorantriebssystem eine Lichtmaschine auf. Der Drehzahlsensor ist zum, insbesondere unmittelbaren, Abgriff der Drehzahlgröße an der Lichtmaschine ausgebildet, insbesondere und angeordnet. Dies ermöglicht Freiheiten bei der Anordnung des Drehzahlsensors.

In einer Ausgestaltung der Erfindung ist die Steuerungseinrichtung zur Steuerung des Aktorsystems in einer Schnelligkeits-Regelungsart bei einer hohen Abweichung, insbesondere einem hohen Wert der Abweichung, zwischen der erfassten Drehzahlgröße oder einer auf dieser basierenden Größe und einer Soll-Drehzahlgröße, insbesondere eines Werts der Soll-Drehzahlgröße, und einer von der Schnelligkeits-Regelungsart verschiedenen Genauigkeits-Regelungsart bei einer niedrigen Abweichung, insbesondere einem niedrigen Wert der Abweichung, zwischen der erfassten Drehzahlgröße oder einer, insbesondere der, auf dieser basierenden Größe und einer, insbesondere der, Soll-Drehzahlgröße, insbesondere eines Werts der Soll-Drehzahlgröße, ausgebildet. Dies ermöglicht eine optimale Minimierung der Abweichung mittels des Aktorsystems. Insbesondere kann zu einem Zeitpunkt die Steuerungseinrichtung in entweder der Schnelligkeits-Regelungsart oder der Genauigkeits-Regelungsart steuern. Zusätzlich oder alternativ kann für den Begriff "Genauigkeits-Regelungsart" der Begriff "Präzisions-Regelungsart" synonym verwendet werden. Weiter zusätzlich oder alternativ kann für den Begriff "erfasste Drehzahlgröße" der Begriff "Ist-Drehzahlgröße" synonym verwendet werden. Weiter zusätzlich oder alternativ kann die Soll-Drehzahlgröße von einer Vorgabe, insbesondere durch einen Benutzer bzw. Maschinist, abhängig und/oder vorgegeben sein. Weiter zusätzlich oder alternativ können/kann die Genauigkeits-Regelungsart und/oder die Schnelligkeits-Regelungsart einen Warte- bzw. Nichtbewegungszyklus des Aktorsystems aufweisen.

In einer Ausgestaltung der Erfindung ist in der Genauigkeits-Regelungsart eine Bewegungszyklus-Zeitdauer, insbesondere ein Wert der Bewegungszyklus-Zeitdauer, des Aktorsystems kürzer als in der Schnelligkeits-Regelungsart. Zusätzlich oder alternativ ist in der Genauigkeits-Regelungsart eine Wartezyklus-Zeitdauer, insbesondere ein Wert der Wartezyklus-Zeitdauer, des Aktorsystems länger als in der Schnelligkeits-Regelungsart.

In einer Weiterbildung, insbesondere einer Ausgestaltung, der Erfindung ist das Bau- und/oder Dickstoffbewegungssystem, insbesondere das Bau- und/oder Dickstoffpumpensystem, zur variablen Bewegung, insbesondere Förderung, von Bau- und/oder Dickstoff mit einer variabel einstellbaren Bau- und/oder Dickstoffmenge, insbesondere einem variabel einstellbaren Wert der Bau- und/oder Dickstoffmenge, ausgebildet. Das Verbrennungsmotorantriebssystem ist zur variablen Einstellung seiner Drehzahl, insbesondere des Werts der Drehzahl, zum variablen Antrieb des Bau- und/oder Dickstoffbewegungssystems, insbesondere zur variablen Bewegung von Bau- und/oder Dickstoff mit der variabel einstellbaren Bau- und/oder Dickstoffmenge, ausgebildet. Insbesondere ist die Steuerungseinrichtung zur variablen Steuerung des Aktorsystems zur variablen Einstellung der Drehzahl ausgebildet. Dies ermöglicht eine, insbesondere mittelbare, elektrische und variable Einstellung bzw. Steuerung der Bau- und/oder Dickstoffmenge. Insbesondere kann die Bau- und/oder Dickstoffmenge von der Drehzahl abhängig sein, insbesondere zu der Drehzahl proportional sein. Zusätzlich oder alternativ kann die Bau- und/oder Dickstoffmenge von einer Vorgabe, insbesondere durch den Benutzer, abhängig und/oder vorgegeben sein. Weiter zusätzlich oder alternativ kann die Einstellung der Drehzahl zur Erreichung der, insbesondere vorgegebenen, Bau- und/oder Dickstoffmenge sein. Weiter zusätzlich oder alternativ kann variabel einstellbar auf mindestens drei verschiedene Werte oder sogar stufenlos einstellbar bedeuten. Weiter zusätzlich oder alternativ kann für die Formulierung "variabel einstellbar" der Begriff "verstellbar" synonym verwendet werden.

In einer Weiterbildung der Erfindung weist das System ein Hydraulikpumpenantriebssystem auf. Das Hydraulikpumpenantriebssystem ist zur, insbesondere variablen und/oder unmittelbaren, Förderung von Hydraulikflüssigkeit zum, insbesondere variablen und/oder unmittelbaren, Antrieb des Bau- und/oder Dickstoffbewegungssystems, insbesondere zur Bewegung von Bau- und/oder Dickstoff, ausgebildet. Das Verbrennungsmotorantriebssystem ist zur, insbesondere variablen und/oder unmittelbaren, Drehung mindestens eines Teils des Hydraulikpumpenantriebssystems zum, insbesondere variablen und/oder unmittelbaren, Antrieb des Hydraulikpumpenantriebssystems, insbesondere zur Förderung von Hydraulikflüssigkeit, ausgebildet. Insbesondere können/kann die Förderung, der Antrieb und/oder die Drehung automatisch sein. Zusätzlich oder alternativ kann die Hydraulikflüssigkeit Öl aufweisen, insbesondere sein.

In einer Ausgestaltung der Erfindung weist das Hydraulikpumpenantriebssystem eine Axialkolbenpumpe auf. Die Axialkolbenpumpe weist eine Schräg- bzw. Gleitscheibe mit einem variabel einstellbaren Schwenkwinkel, insbesondere einem variabel einstellbaren Wert des Schwenkwinkels, zur variablen, insbesondere unmittelbaren, Förderung von Hydraulikflüssigkeit mit einer variabel einstellbaren Hydraulikflüssigkeitsmenge, insbesondere einem variabel einstellbaren Wert der Hydraulikflüssigkeitsmenge, auf. Die Steuerungseinrichtung ist zur variablen, insbesondere unmittelbaren und/oder elektrischen, Steuerung des Hydraulikpumpenantriebssystems zur Einstellung des Schwenkwinkels derart ausgebildet, dass zur Erhöhung Bau- und/oder Dickstoffmenge der Schwenkwinkel sich erhöht, insbesondere von einem Schwenkwinkelminimalwert, insbesondere Null, und/oder bis zu einem Schwenkwinkelmaximalwert und/oder die Drehzahl, insbesondere die Soll-Drehzahlgröße, sich nicht erhöht, insbesondere konstant ist, und zur weiteren Erhöhung der Bau- und/oder Dickstoffmenge die Drehzahl, insbesondere die Soll-Drehzahlgröße, sich erhöht, insbesondere von einem Drehzahlminimalwert, insbesondere größer Null, und/oder bis zu einem Drehzahlmaximalwert und/oder der Schwenkwinkel sich nicht erhöht, insbesondere konstant ist. Dies ermöglicht einen maximalen Wirkungsgrad des Systems und somit einen optimalen bzw. effizienten, insbesondere kraftstoffsparenden, Betrieb des Systems. Insbesondere kann das Hydraulikpumpenantriebssystem elektrisch, insbesondere elektronisch, steuer- bzw. kontrollierbar sein. Zusätzlich oder alternativ können/kann die Förderung und/oder die Steuerung automatisch sein. Weiter zusätzlich oder alternativ können der Schwenkwinkel und die Drehzahl voneinander unabhängig, insbesondere einstellbar, sein. Weiter zusätzlich oder alternativ kann sich der Schwenkwinkel über einen Bereich der Bau- und/oder Dickstoffmenge von minimal 10 % (Prozent), insbesondere minimal 20 %, insbesondere minimal 30 %, erhöhen. Weiter zusätzlich oder alternativ kann sich die Drehzahl über einen Bereich der Bau- und/oder Dickstoffmenge von minimal 10 %, insbesondere minimal 20 %, insbesondere minimal 30 %, erhöhen. Weiter zusätzlich oder alternativ kann der Drehzahlminimalwert ein Leerlaufdrehzahlwert sein. Weiter zusätzlich oder alternativ kann der Teil die Axialkolbenpumpe, insbesondere die Schrägscheibe, sein.

Das erfindungsgemäße, insbesondere automatische, Verfahren zum Betreiben eines, insbesondere des, Systems wie vorhergehend beschrieben weist auf:
- Bewegen, insbesondere automatisches Bewegen und/oder Fördern, von Bau- und/oder Dickstoff mittels des Bau- und/oder Dickstoffbewegungssystems,
- Antreiben, insbesondere automatisches Antreiben, des Bau- und/oder Dickstoffbewegungssystems mittels des Verbrennungsmotorantriebssystems, und
- mechanisches Bewegen, insbesondere automatisches Bewegen, der Drehzahlsteuerung mittels des Aktorsystems.

Insbesondere kann das Verfahren aufweisen: Steuern, insbesondere automatisches Steuern, des Aktorsystems mittels der Steuerungseinrichtung.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei zeigen:
- Fig. 1: einen schematischen Schaltplan eines erfindungsgemäßen Systems und eines erfindungsgemäßen Verfahrens zum Betreiben des Systems,
- Fig. 2: schematisch ein Verbrennungsmotorantriebssystem, ein Aktorsystem, eine Bewegungsübertragungsmechanik, eine Steuerungseinrichtung und einen Drehzahlsensor des Systems der Fig. 1, und
- Fig. 3: einen schematischen Graphen eines Schwenkwinkels einer Schrägscheibe einer Axialkolbenpumpe eines Hydraulikpumpenantriebssystems des Systems der Fig. 1 angetrieben mittels des Verbrennungsmotorantriebssystems und einer Drehzahl des Verbrennungsmotorantriebssystems über einer Hydraulikflüssigkeitsmenge von Hydraulikflüssigkeit gefördert mittels des Hydraulikpumpenantriebssystems für eine Bau- und/oder Dickstoffmenge von Bau- und/oder Dickstoff gefördert mittels eines Bau- und/oder Dickstoffbewegungssystems des Systems der Fig. 1 angetrieben mittels des Hydraulikpumpenantriebssystems gesteuert mittels der Steuerungseinrichtung.

### DETAILLIERTE BESCHREIBUNG DER AUSFÜHRUNGSBEISPIELE

Fig. 1 zeigt ein erfindungsgemäßes System 1 und ein erfindungsgemäßes Verfahren zum Betreiben des Systems 1. Das System 1 weist ein Bau- und/oder Dickstoffbewegungssystem 2, ein Verbrennungsmotorantriebssystem 3 und ein Aktorsystem 5 auf, wie in Fig. 2 gezeigt. Das Bau- und/oder Dickstoffbewegungssystem 2 ist zur Bewegung von Bau- und/oder Dickstoff BDS ausgebildet, insbesondere bewegt. Das Verbrennungsmotorantriebssystem 3 ist zum Antrieb des Bau- und/oder Dickstoffbewegungssystems 2 ausgebildet, insbesondere treibt an. Des Weiteren weist das Verbrennungsmotorantriebssystem 3 eine mechanische Drehzahlsteuerung 4 auf. Das Aktorsystem 5 ist zur mechanischen Bewegung der Drehzahlsteuerung 4 ausgebildet, insbesondere bewegt.

Das Verfahren weist auf:
- Bewegen Bau- und/oder Dickstoff BDS mittels des Bau- und/oder Dickstoffbewegungssystems 2,
- Antreiben des Bau- und/oder Dickstoffbewegungssystems 2 mittels des Verbrennungsmotorantriebssystems 3, und
- mechanisches Bewegen der Drehzahlsteuerung 4 mittels des Aktorsystems 5.

Im Detail weist das Verbrennungsmotorantriebssystem 3 einen Dieselmotor 6a, einen Ottomotor 6b und/oder einen Gasmotor 6c auf.

Außerdem ist die Drehzahlsteuerung 4 für eine mechanische Steuerung einer Kraftstoff-Zufuhrmenge KZM, insbesondere einer Kraftstoff-Einspritzmenge KEM, ausgebildet. Zusätzlich oder alternativ weist die Drehzahlsteuerung 4 eine mechanisch steuerbare Einspritzpumpe 7a, insbesondere eine Reiheneinspritzpumpe 7a', und/oder ein mechanisch steuerbares Drosselorgan 7b, insbesondere eine Drosselklappe 7b', auf.

Weiter weist das System 1 mindestens eine Bewegungsübertragungsmechanik 8, insbesondere mindestens eine Hebelmechanik 8a, insbesondere einen Umlenkhebel 8a', ein Gestänge 8b und/oder einen Bowdenzug 8c, auf. Das Aktorsystem 5 ist mittels der Bewegungsübertragungsmechanik 8 mit der Drehzahlsteuerung 4 bewegungsverbunden.

Zudem weist das Aktorsystem 5 einen Linearaktor 9a mit einem Bewegungsweg 9aL von minimal 1 cm und/oder einen rotatorischen Aktor 9b, insbesondere mit einem Bewegungswinkel 9bR von minimal 22,5 °, auf.

Des Weiteren weist das Aktorsystem 5 einen Elektromotor 10a, insbesondere einen Elektrozylinder 10a', und/oder einen Hydraulik- und/oder Pneumatik-Aktor 10b, insbesondere einen elektrohydraulischen- und/oder pneumatischen Aktor 10b', auf.

Außerdem weist das System 1 eine Steuerungseinrichtung 11 auf. Die Steuerungseinrichtung 11 ist zur Steuerung des Aktorsystems 5 ausgebildet, insbesondere steuert.

Im Detail weist das System 1 einen Drehzahlsensor 12, insbesondere einen Inkrementalgeber 12', auf. Der Drehzahlsensor 12 ist zur Erfassung einer Drehzahlgröße nG des Verbrennungsmotorantriebssystems 3 ausgebildet, insbesondere erfasst. Die Steuerungseinrichtung 11 ist zur Steuerung des Aktorsystems 5 in Abhängigkeit der erfassten Drehzahlgröße nG ausgebildet.

Weiter weist das Verbrennungsmotorantriebssystem 3 eine Lichtmaschine 13 auf. Der Drehzahlsensor 12 ist zum Abgriff der Drehzahlgröße nG an der Lichtmaschine 13 ausgebildet, insbesondere greift ab.

Zudem ist die Steuerungseinrichtung 11 zur Steuerung des Aktorsystems 5 in einer Schnelligkeits-Regelungsart SRA bei einer hohen Abweichung ΔnG zwischen der erfassten Drehzahlgröße nG oder einer auf dieser basierenden Größe und einer Soll-Drehzahlgröße nGS und einer von der Schnelligkeits-Regelungsart SRA verschiedenen Genauigkeits-Regelungsart GRA bei einer niedrigen Abweichung ΔnG zwischen der erfassten Drehzahlgröße nG oder der auf dieser basierenden Größe und der Soll-Drehzahlgröße nGS ausgebildet, insbesondere steuert.

In dem gezeigten Ausführungsbeispiel ist die Steuerungseinrichtung 11 zur Steuerung in der Schnelligkeits-Regelungsart SRA, falls die Abweichung ΔnG größer als ein Abweichungs-Grenzwert ΔnGlimit ist, und in der Genauigkeits-Regelungsart GRA, falls die Abweichung ΔnG gleich oder kleiner als der Abweichungs-Grenzwert ΔnGlimit ist, ausgebildet, insbesondere steuert.

Im Detail ist in der Genauigkeits-Regelungsart GRA eine Bewegungszyklus-Zeitdauer BZZD des Aktorsystems 5 kürzer als in der Schnelligkeits-Regelungsart SRA. Zusätzlich oder alternativ ist in der Genauigkeits-Regelungsart GRA eine Wartezyklus-Zeitdauer WZZD des Aktorsystems 5 länger als in der Schnelligkeits-Regelungsart SRA.

Des Weiteren ist das Bau- und/oder Dickstoffbewegungssystem 2 zur variablen Bewegung von Bau- und/oder Dickstoff BDS mit einer variabel einstellbaren Bau- und/oder Dickstoffmenge BDSM ausgebildet, insbesondere bewegt. Das Verbrennungsmotorantriebssystem 3 ist zur variablen Einstellung seiner Drehzahl n zum variablen Antrieb des Bau- und/oder Dickstoffbewegungssystems 2 ausgebildet, insbesondere treibt an. Insbesondere ist die Steuerungseinrichtung 11 zur variablen Steuerung des Aktorsystems 5 zur variablen Einstellung der Drehzahl n ausgebildet, insbesondere steuert und stellt somit ein.

Außerdem weist das System 1 ein Hydraulikpumpenantriebssystem 14 auf. Das Hydraulikpumpenantriebssystem 14 ist zur, insbesondere variablen, Förderung von Hydraulikflüssigkeit HF zum, insbesondere variablen, Antrieb des Bau- und/oder Dickstoffbewegungssystems 2 ausgebildet, insbesondere fördert und treibt somit an. Das Verbrennungsmotorantriebssystem 3 ist zur, insbesondere variablen, Drehung mindestens eines Teils 15 des Hydraulikpumpenantriebssystems 14 zum, insbesondere variablen, Antrieb des Hydraulikpumpenantriebssystems 14 ausgebildet, insbesondere dreht und treibt somit an.

Im Detail weist das Hydraulikpumpenantriebssystem 14 eine Axialkolbenpumpe 16 auf. Die Axialkolbenpumpe 16 weist eine Schrägscheibe 17 mit einem variabel einstellbaren Schwenkwinkel SW zur variablen Förderung von Hydraulikflüssigkeit HF mit einer variabel einstellbaren Hydraulikflüssigkeitsmenge HFM auf. Die Steuerungseinrichtung 11 ist zur variablen Steuerung des Hydraulikpumpenantriebssystems 14 zur Einstellung des Schwenkwinkels SW derart ausgebildet, insbesondere steuert derart an, dass zur Erhöhung Bau- und/oder Dickstoffmenge BDSM, in Fig. 3 von 0 % bis 60 %, der Schwenkwinkel SW sich erhöht, insbesondere von einem Schwenkwinkelminimalwert SWmin, in Fig. 3 0 %, und/oder bis zu einem Schwenkwinkelmaximalwert SWmax, in Fig. 3 100 %, und/oder die Drehzahl n sich nicht erhöht, und zur weiteren Erhöhung der Bau- und/oder Dickstoffmenge BDSM, in Fig. 3 von 60 % bis 100 %, die Drehzahl n sich erhöht, insbesondere von einem Drehzahlminimalwert nmin, in Fig. 3 1400 1/min (Umdrehungen pro Minute), und/oder bis zu einem Drehzahlmaximalwert nmax, in Fig. 3 2300 1/min, und/oder der Schwenkwinkel SW sich nicht erhöht.

In dem gezeigten Ausführungsbeispiel weist das System 1 eine benutzerbetätigbare Bedieneinrichtung 51 zur Vorgabe, insbesondere zur Auswahl, der Bau- und/oder Dickstoffmenge BDSM und/oder der Drehzahl n auf. Insbesondere ermittelt bzw. bestimmt und steuert die Steuerungseinrichtung 11 die Drehzahl n, insbesondere und den Schwenkwinkel SW, in Abhängigkeit bzw. basierend auf der vorgegebenen Bau- und/oder Dickstoffmenge BDSM, insbesondere automatisch und/oder ohne weitere, insbesondere manuelle, Vorgabe und/oder Steuerung und/oder Einstellung durch einen Benutzer. Mit anderen Worten: Der Benutzer braucht nur die Bau- und/oder Dickstoffmenge BDSM vorzugeben, insbesondere und nichts Weiteres zu tun, insbesondere nichts manuell zu steuern und/oder einzustellen.

Somit ermöglicht dies einen optimalen, insbesondere automatisiert effizienten und/oder, insbesondere somit, kraftstoffsparenden, Betrieb des Verbrennungsmotorantriebssystems und/oder, insbesondere somit, einen maximalen Wirkungsgrad des Systems und somit einen optimalen bzw. effizienten, insbesondere kraftstoffsparenden, Betrieb des Systems.

Insbesondere kann der Benutzer die Bau- und/oder Dickstoffmenge vorgeben und das System bewegt sich im optimierten (Gesamt-)Wirkungsgrad. Mit anderen Worten: der Benutzer kann eine Energiesparfunktion vorgeben bzw. aktivieren.

Zusätzlich oder alternativ weist das System 1 eine Funkfernsteuerung auf. Die Funkfernsteuerung weist die Bedieneinrichtung 51 auf. Zusätzlich oder alternativ weist die Bedieneinrichtung 51 einen Druck- und/oder Drehknopf auf, insbesondere ist der Druck- und/oder Drehknopf.

Weiter weist die Steuerungseinrichtung 11 mit dem Aktorsystem 5, dem Drehzahlsensor 12, dem Hydraulikpumpenantriebssystem 14 und/oder der Bedieneinrichtung 51, insbesondere jeweils, eine, insbesondere elektrische, Signalverbindung auf, wie in Fig. 1 und 2 durch gepunktete Linien gezeigt.

Zudem weist das Bau- und/oder Dickstoffbewegungssystem 2 mindestens einen, in dem gezeigten Ausführungsbeispiel zwei, Förderzylinder 62a, 62b und mindestens einen, in dem gezeigten Ausführungsbeispiel zwei, Förderkolben 63a, 63b auf. Der Förderzylinder 62a, 62b ist zur, insbesondere unmittelbare, Aufnahme und zur, insbesondere unmittelbaren, Abgabe von Bau- und/oder Dickstoff BDS ausgebildet, insbesondere nimmt auf und gibt ab. Der Förderkolben 63a, 63b ist in dem, insbesondere zugeordneten, Förderzylinder 62a, 62b zur, insbesondere unmittelbaren, Ansaugung von Bau- und/oder Dickstoff BDS in den Förderzylinder 62a, 62b hinein und zur, insbesondere unmittelbaren, Verdrängung von angesaugtem Bau- und/oder Dickstoff BDS aus dem Förderzylinder 62a,6 2b heraus, insbesondere zur Förderung von Bau- und/oder Dickstoff BDS, beweglich, insbesondere längsbeweglich, ausgebildet, insbesondere und angeordnet, insbesondere bewegt sich und saugt an und verdrängt.

Des Weiteren weist das Hydraulikpumpenantriebssystem 14 mindestens einen, in dem gezeigten Ausführungsbeispiel zwei, Antriebszylinder 73a, 73b und mindestens einen, in dem gezeigten Ausführungsbeispiel zwei, Antriebskolben 78a, 78b, insbesondere und mindestens eine Kolbenstange, in dem gezeigten Ausführungsbeispiel zwei Kolbenstangen, 79a, 79b, auf. Der Antriebszylinder 73a, 73b ist zur, insbesondere unmittelbare, Aufnahme von Hydraulikflüssigkeit HF ausgebildet, insbesondere nimmt auf. Der Antriebskolben 78a, 78b ist in dem, insbesondere zugeordneten, Antriebszylinder 73a, 73b, insbesondere zum Antrieb des Bau- und/oder Dickstoffbewegungssystems 2 bzw. zur Bewegung des, insbesondere zugeordneten, Förderkolbens 63a, 63b, beweglich, insbesondere längsbeweglich, ausgebildet, insbesondere und angeordnet, insbesondere bewegt sich. Insbesondere ist die Kolbenstange 79a, 79b an dem, insbesondere zugeordneten, Antriebskolben 78a, 78b, insbesondere und dem, insbesondere zugeordneten, Förderkolben 63a, 63b zur, insbesondere unmittelbaren, Bewegungskopplung mit dem bzw. Bewegungsübertragung auf den Förderkolben 63a, 63b befestigt.

Außerdem ist die Axialkolbenpumpe 16 zur Förderung von Hydraulikflüssigkeit HF zur, insbesondere unmittelbaren, Bewegung des Antriebskolbens 78a, 78b und/oder, insbesondere somit, zur, insbesondere mittelbaren, Bewegung des Förderkolbens 63a, 63b ausgebildet, insbesondere fördert.

Insbesondere weist in dem gezeigten Ausführungsbeispiel das Hydraulikpumpenantriebssystem 14 eine Schaukelleitung 74, insbesondere für Hydraulikflüssigkeit HF, auf.

Die Axialkolbenpumpe 16 und die zwei Antriebszylinder 73a, 73b bilden mittels der Schaukelleitung 74 einen, insbesondere geschlossenen, Antriebskreis für Hydraulikflüssigkeit HF.

Zusätzlich oder alternativ sind die zwei Antriebskolben 78a, 78b, insbesondere und somit die zwei Kolbenstangen 79a, 79b und somit die zwei Förderkolben 63a, 63b, mittels der Schaukelleitung 74 mindestens zeitweise, insbesondere zeitlich dauerhaft, gekoppelt, insbesondere gegenphasig, insbesondere 180 ° gegenphasig, bzw. zur gegenläufigen Bewegung.

Weiter weist das System 1 ein verstellbares Leitungsweichensystem 80 auf.

Zudem weist das System 1 eine Förderleitung 90 und eine Bau- und/oder Dickstoffzufuhr 95 auf.

Das Leitungsweichensystem 80 ist zur Verbindung des Förderzylinders 62a, 62b, insbesondere entweder, mit der Förderleitung 90 in einer Stellung oder der Bau- und/oder Dickstoffzufuhr 95 in einer anderen Stellung für eine Förderung von Bau- und/oder Dickstoff BDS ausgebildet, insbesondere verbindet.

In Fig. 1 verbindet das Leitungsweichensystem 80 den Förderzylinder 62a mit der Förderleitung 90 und den Förderzylinder 62b mit der Bau- und/oder Dickstoffzufuhr 95.

Des Weiteren saugt der Förderkolben 63b Bau- und/oder Dickstoff BDS, insbesondere aus der, insbesondere verbundenen, Bau- und/oder Dickstoffzufuhr 95 heraus, in den Förderzylinder 62b hinein an. Insbesondere gleichzeitig, verdrängt der Förderkolben 63a angesaugten Bau- und/oder Dickstoff BDS aus dem Förderzylinder 62a heraus, insbesondere in die, insbesondere verbundene, Förderleitung 90 hinein.

Wie die gezeigten und oben erläuterten Ausführungsbeispiele deutlich machen, stellt die Erfindung ein vorteilhaftes System aufweisend ein Bau- und/oder Dickstoffbewegungssystem und ein vorteilhaftes Verfahren zum Betreiben eines solchen Systems bereit, die jeweils verbesserte Eigenschaften aufweisen.

## Patentansprüche

1. System (1) aufweisend:
- ein Bau- und/oder Dickstoffbewegungssystem (2), wobei das Bau- und/oder Dickstoffbewegungssystem (2) zur Bewegung von Bau- und/oder Dickstoff (BDS) ausgebildet ist,
- ein Verbrennungsmotorantriebssystem (3), wobei das Verbrennungsmotorantriebssystem (3) zum Antrieb des Bau- und/oder Dickstoffbewegungssystems (2) ausgebildet ist und eine mechanische Drehzahlsteuerung (4) aufweist, und
- ein Aktorsystem (5), wobei das Aktorsystem (5) zur mechanischen Bewegung der Drehzahlsteuerung (4) ausgebildet ist.

2. System (1) nach dem vorhergehenden Anspruch,
- wobei das Verbrennungsmotorantriebssystem (3) einen Dieselmotor (6a), einen Ottomotor (6b) und/oder einen Gasmotor (6c) aufweist.

3. System (1) nach einem der vorhergehenden Ansprüche,
- wobei die Drehzahlsteuerung (4) für eine mechanische Steuerung einer Kraftstoff-Zufuhrmenge (KZM), insbesondere einer Kraftstoff-Einspritzmenge (KEM), ausgebildet ist, und/oder
- wobei die Drehzahlsteuerung (4) eine mechanisch steuerbare Einspritzpumpe (7a), insbesondere eine Reiheneinspritzpumpe (7a'), und/oder ein mechanisch steuerbares Drosselorgan (7b), insbesondere eine Drosselklappe (7b'), aufweist.

4. System (1) nach einem der vorhergehenden Ansprüche aufweisend:
- mindestens eine Bewegungsübertragungsmechanik (8), insbesondere mindestens eine Hebelmechanik (8a), insbesondere einen Umlenkhebel (8a'), ein Gestänge (8b) und/oder einen Bowdenzug (8c), wobei das Aktorsystem (5) mittels der Bewegungsübertragungsmechanik (8) mit der Drehzahlsteuerung (4) bewegungsverbunden ist.

5. System (1) nach einem der vorhergehenden Ansprüche,
- wobei das Aktorsystem (5) einen Linearaktor (9a) mit einem Bewegungsweg (9aL) von minimal 1 cm und/oder einen rotatorischen Aktor (9b), insbesondere mit einem Bewegungswinkel (9bR) von minimal 22,5 °, aufweist.

6. System (1) nach einem der vorhergehenden Ansprüche,
- wobei das Aktorsystem (5) einen Elektromotor (10a), insbesondere einen Elektrozylinder (10a'), und/oder einen Hydraulik- und/oder Pneumatik-Aktor (10b), insbesondere einen elektrohydraulischen- und/oder pneumatischen Aktor (10b'), aufweist.

7. System (1) nach einem der vorhergehenden Ansprüche aufweisend:
- eine Steuerungseinrichtung (11), wobei die Steuerungseinrichtung (11) zur Steuerung des Aktorsystems (5) ausgebildet ist.

8. System (1) nach dem vorhergehenden Anspruch aufweisend:
- einen Drehzahlsensor (12), insbesondere einen Inkrementalgeber (12'), wobei der Drehzahlsensor (12) zur Erfassung einer Drehzahlgröße (nG) des Verbrennungsmotorantriebssystems (3) ausgebildet ist, und
- wobei die Steuerungseinrichtung (11) zur Steuerung des Aktorsystems (5) in Abhängigkeit der erfassten Drehzahlgröße (nG) ausgebildet ist.

9. System (1) nach dem vorhergehenden Anspruch,
- wobei das Verbrennungsmotorantriebssystem (3) eine Lichtmaschine aufweist (13), wobei der Drehzahlsensor (12) zum Abgriff der Drehzahlgröße (nG) an der Lichtmaschine (13) ausgebildet ist.

10. System (1) nach einem der beiden vorhergehenden Ansprüche,
- wobei die Steuerungseinrichtung (11) zur Steuerung des Aktorsystems (5) in einer Schnelligkeits-Regelungsart (SRA) bei einer hohen Abweichung (ΔnG) zwischen der erfassten Drehzahlgröße (nG) oder einer auf dieser basierenden Größe und einer Soll-Drehzahlgröße (nGS) und einer von der Schnelligkeits-Regelungsart (SRA) verschiedenen Genauigkeits-Regelungsart (GRA) bei einer niedrigen Abweichung (ΔnG) zwischen der erfassten Drehzahlgröße (nG) oder einer auf dieser basierenden Größe und einer Soll-Drehzahlgröße (nGS) ausgebildet ist.

11. System (1) nach dem vorhergehenden Anspruch,
- wobei in der Genauigkeits-Regelungsart (GRA) eine Bewegungszyklus-Zeitdauer (BZZD) des Aktorsystems (5) kürzer als in der Schnelligkeits-Regelungsart (SRA) ist, und/oder
- wobei in der Genauigkeits-Regelungsart (GRA) eine Wartezyklus-Zeitdauer (WZZD) des Aktorsystems (5) länger als in der Schnelligkeits-Regelungsart (SRA) ist.

12. System (1) nach einem der, insbesondere fünf, vorhergehenden Ansprüche,
- wobei das Bau- und/oder Dickstoffbewegungssystem (2) zur variablen Bewegung von Bau- und/oder Dickstoff (BDS) mit einer variabel einstellbaren Bau- und/oder Dickstoffmenge (BDSM) ausgebildet ist, und
- wobei das Verbrennungsmotorantriebssystem (3) zur variablen Einstellung seiner Drehzahl (n) zum variablen Antrieb des Bau- und/oder Dickstoffbewegungssystems (2) ausgebildet ist,
- insbesondere und wobei die Steuerungseinrichtung (11) zur variablen Steuerung des Aktorsystems (5) zur variablen Einstellung der Drehzahl (n) ausgebildet ist.

13. System (1) nach einem der vorhergehenden Ansprüche aufweisend:
- ein Hydraulikpumpenantriebssystem (14), wobei das Hydraulikpumpenantriebssystem (14) zur, insbesondere variablen, Förderung von Hydraulikflüssigkeit (HF) zum, insbesondere variablen, Antrieb des Bau- und/oder Dickstoffbewegungssystems (2) ausgebildet ist, und
- wobei das Verbrennungsmotorantriebssystem (3) zur, insbesondere variablen, Drehung mindestens eines Teils (15) des Hydraulikpumpenantriebssystems (14) zum, insbesondere variablen, Antrieb des Hydraulikpumpenantriebssystems (14) ausgebildet ist.

14. System (1) nach den beiden vorhergehenden Ansprüchen,
- wobei das Hydraulikpumpenantriebssystem (14) eine Axialkolbenpumpe (16) aufweist, wobei die Axialkolbenpumpe (16) eine Schrägscheibe (17) mit einem variabel einstellbaren Schwenkwinkel (SW) zur variablen Förderung von Hydraulikflüssigkeit (HF) mit einer variabel einstellbaren Hydraulikflüssigkeitsmenge (HFM) aufweist, und
- wobei die Steuerungseinrichtung (11) zur variablen Steuerung des Hydraulikpumpenantriebssystems (14) zur Einstellung des Schwenkwinkels (SW) derart ausgebildet ist, dass zur Erhöhung Bau- und/oder Dickstoffmenge (BDSM) der Schwenkwinkel (SW) sich erhöht, insbesondere bis zu einem Schwenkwinkelmaximalwert (SWmax) und/oder die Drehzahl (n) sich nicht erhöht, und zur weiteren Erhöhung der Bau- und/oder Dickstoffmenge (BDSM) die Drehzahl (n) sich erhöht, insbesondere bis zu einem Drehzahlmaximalwert (nmax) und/oder der Schwenkwinkel (SW) sich nicht erhöht.

15. Verfahren zum Betreiben eines Systems (1) nach einem der vorhergehenden Ansprüche aufweisend:
- Bewegen von Bau- und/oder Dickstoff (BDS) mittels des Bau- und/oder Dickstoffbewegungssystems (2),
- Antreiben des Bau- und/oder Dickstoffbewegungssystems (2) mittels des Verbrennungsmotorantriebssystems (3), und
- mechanisches Bewegen der Drehzahlsteuerung (4) mittels des Aktorsystems (5).
